# EUROPÄISCHE PATENTSCHRIFT

(11) **EP 0 034 221 B1**
(45) Veröffentlichungstag und Bekanntmachung des Hinweises auf die Patenterteilung: **09.11.1983**
(21) Anmeldenummer: 80108114.2
(22) Anmeldetag: 22.12.1980
(51) Int. Cl.: E04H 3/26, B66F 7/06

(54) **Höhenverstellbarer Podestbock für Theaterbühnen oder dgl.**
Vertically adjustable platform-trestle for theatre stages or the like
Plateforme à tréteau déplaçable en hauteur pour scènes de théâtre ou analogues

(30) Priorität: 31.01.1980 DE 3003392; 06.03.1980 DE 3008557
(43) Veröffentlichungstag der Anmeldung: 26.08.1981
(73) Patentinhaber: Eisenberg, Hans-Jochen, D-5600 Wuppertal 1 (DE)
(72) Erfinder: Eisenberg, Hans-Jochen, D-5600 Wuppertal 1 (DE)
(74) Vertreter: Peerbooms, Rudolf, Dipl.-Phys.

## Beschreibung

Die Erfindung betrifft einen höhenverstellbaren Podestbock für Theaterbühnen oder dgl., mit einer von einem Oberrahmen getragenen Plattform, mit an den Ecken des Oberrahmens angelenkten, arretierbaren Stützscheren und mit einer motorisch oder durch Körperkraft antreibbaren, einen Schraubenspindelantrieb aufweisenden, Höhenverstelleinrichtung.

Durch das DE-U-7332414 ist ein stufenlos höhenverstellbarer Podestbock der vorgenannten Art bekannt, bei welchem die oberen, verschiebbar gelagerten Schenkel der Stützscheren an in der Oberrahmenkonstruktion geführten und gegen Verdrehung gesicherten Spindelmuttern angelenkt sind, welche durch zwei parallele Schraubenspindeln verschiebbar sind. Die Steigung des Gewindes der Gewindespindeln ist hierbei von solcher Größe, daß eine Selbsthemmung gegeben ist, durch welche der Podestbock in der jeweils eingestellten Höhe arretiert wird. Bei solchen Podestböcken kann - insbesondere bei Verwendung eines motorischen Spindelantriebes - theoretisch von nur einer Person die Höhenverstellung vorgenommen werden, jedoch müssen hierzu alle beweglichen Teile mit hoher Präzision und alle Stangen und Streben mit hoher Verwindungssteifigkeit gefertigt werden, um Verkantungen oder Verklemmungen auszuschließen, durch die es sonst sogar zu Gestängeverbiegungen kommen kann. Durch diesen technischen Aufwand wird der Podestbock verhältnismäßig teuer und im allgemeinen so schwergewichtig, daß er bei einem Umbau eines Bühnenbodens nur noch mühsam transportiert werden kann. Darüber hinaus verlangt der bekannte Podestbock auch in zusammengeklappter Stellung noch eine beträchtliche Spreizung seiner Stützscheren, um durch den Spindelantrieb noch hochgefahren werden zu können. Damit ergibt sich dort noch eine beträchtliche Stapelhöhe des einzelnen Podestbockes.

Durch die FR-A-1 459 313 ist ferner ein höhenverstellbarer mit vier Stützscheren versehener Podestbock bekannt, bei welchem die Stützscheren zugleich als Hubscheren ausgebildet sind und durch einen motorischen Schraubenspindelantrieb hoch und nieder gefahren werden können. Auch dort werden folglich alle zur Höhenverstellung benötigten Gestängeteile, Gelenke und Schraubenspindeln den Podestbockbelastungen ausgesetzt, die bei solchen Bühnen-Podestböcken, auf denen gesprungen, getanzt und geturnt wird, in Größe und Richtung völlig unterschiedlich anfallen. Infolgedessen besteht auch bei diesem bekannten Podestbock eine hohe Gefahr von Verkantungen und Verklemmungen, der durch die dort vorgesehene rahmenförmige Aussteifung der Scheren nur in einem begrenzten Maße und nur unter Inkaufnahme beträchtlicher Herstellkosten entgegengewirkt werden kann.

Die FR-A-1 211 725 zeigt eine von Stützscheren getragene Arbeitsplattform, bei welcher die Scheren ebenfalls durch Schraubenspindelantriebe hoch und nieder gefahren werden und zugleich als Höhenverstelleinrichtung dienen. Die Stützscheren verlagern sich dort aber, je nach Höheneinstellung, mehr oder weniger zu einer Seite der Plattform hin, wobei die andere Seite zunehmend an Abstützung verliert. Solche Podestböcke sind zwar zum Heben oder Senken einer ruhenden Last geeignet, dagegen nicht einsetzbar bei Theaterbühnen oder dgl., wo oft hohe Punktbelastungen auch auf Randbereiche der Platte erfolgen. Durch diese FR-A-1 211 725 ist aber bekannt, dem Podestbock Hubfedern zuzuordnen, die in der niedrigsten Stellung des Podestbockes komprimiert sind und dessen erstes Ausfahren erleichtern. Allerdings sind die Hubfedern dort außermittig angeordnet, was zu unsymmetrischen Belastungen bei der Höhenverstelleinrichtung führt.

Durch die DE-C-2 305145 ist ferner ein Podestbock bekannt, bei dem die Plattform von vier an den Ecken angelenkten Stürzscheren getragen werden. Die beweglichen Enden der Stützscheren tragen federbelastete Rastzapfen, welche durch Bowdenzüge gegen Federkraft aus Rastöffnungen der Seitenholme des Oberrahmens der Plattform herausziehbar sind. Dieser Podestbock besitzt keine durch Körperkraft oder motorisch antreibbare Höhenverstelleinrichtung, sondern die Plattform muß dort von zwei Bedienungspersonen gehalten und nach Lösen der Rastzapfen in die jeweils gewünschte Höhenlage angehoben bzw. abgesenkt werden. Solche Podestböcke können folglich nicht im Verbund angehoben und abgesenkt werden, sondern müssen hierzu immer vereinzelt und für sich gehandhabt werden.

Der Erfindung liegt die Aufgabe zugrunde, einen durch einen Antrieb höhenverstellbaren Podestbock zu schaffen, bei welchem die Höhenverstellung leichtgängig auch nach großen Podestbockbelastungen bleibt und die Stapelhöhe sehr gering ist.

Zur Lösung dieser Aufgabe ist erfindungsgemäß vorgesehen, daß die beweglichen oberen Enden der Stützscheren Rastzapfen tragen, welche durch eine Verstelleinrichtung aus Rastöffnungen der Seitenholme des Oberrahmens herausziehbar sind, daß die Rastzapfen auch in entriegelter Stellung des Podestbockes vorübergehend arretierbar sind, und daß die Höhenverstelleinrichtung zusätzliche, unter der Plattform angeordnete Hubscheren aufweist, die - in Abwechslung mit den Stützscheren - die Plattform nur während der Höhenverstellung tragen.

Die Verwendung einer oder zweier gesonderter Hubscheren neben den an den Ecken angeordneten Stützscheren erbringt einmal den Vorteil, daß die Stützscheren nunmehr bis zu einer flachen Totpunktlage in der niedrigsten Stellung heruntergefahren werden können, in welcher die Resthöhe (Stapelhöhe) des Podestbockes nur noch von der aus Stabilitätsgründen vorgeschriebenen Dicke der Plattform und den Querschnitten des Oberrahmens und der Stützscherenschenkel abhängt. Auch bei auf ein Minimum zusammengeklapptem Podestbock verbleibt unter der Plattform zwischen den zusammengefalteten Stützscherenschenkeln noch ein Hohlraum, in welchem Hubscherenschenkel ausreichender Stabilität noch mit einer gewissen Mindestspreizung untergebracht werden können, aus der heraus die Hubscheren durch eine Antriebsvorrichtung aufgerichtet werden können. Hierbei erweist sich als sehr vorteilhaft, daß die bei einer Höhenverstellung entriegelten Stützscheren nur noch lose mitlaufen und hierbei ein so großes Spiel vorgesehen werden kann, daß durch die Stützscheren keinerlei Verkantungen oder Verklemmungen mehr auftreten können. Die Hubscheren haben bei einer Höhenverstellung nur das Gewicht der Plattform und teilweise noch das Gewicht der Stützscheren anzuheben und können dementsprechend mit verhältnismäßig dünnen Querschnitten ausgelegt werden. Denn nach einer Höheneinstellung werden die Stützschenkel wieder am Podestbock arretiert und nehmen nach Tieferfahren der Hubscheren dann ihrerseits sämtliche Belastungskräfte wieder auf. Diese völlige Trennung von Stützscheren und Hubscheren erweist sich auch insofern von besonderem Vorteil, daß die Hubscheren-Höhenverstelleinrichtung als gesonderte Baugruppe hergestellt und auch noch nachträglich bei Stützscheren aufweisenden Podestböcken vorgesehen werden kann.

Nach einem weiteren Merkmal der Erfindung kann vorgesehen werden, daß das Mittelgelenk der Hubscheren in seiner tiefsten Stellung auf komprimierten Hubfedern aufliegt. Durch die mittige Anordnung dieser an sich bekannten Hubfedern, die beispielsweise 90% des Gewichtes des hochzubewegenden Podestbockteiles tragen können, wird das erste Ausfahren der Hubscheren besonders erleichtert.

Podestböcke der hier behandelten Art, die im allgemeinen eine rechteckige Grundrißfläche von 1 x 2 m aufweisen, werden meist zu mehreren neben- und hintereinander aufgestellt und dann auf gleiche oder auf abgestufte Höhen eingestellt. Um beispielsweise zur Herrichtung einer abgestuften Orchesterbühne nicht alle Podestböcke einzeln in ihrer Höhe verstellen zu müssen, ist es erstrebenswert, wenn die Podestböcke und ihre Höhenverstelleinrichtungen in einer Weise ausgelegt sind, daß sie auch gruppen- oder reihenweise gleichzeitig verstellt werden können. Zu diesem Zweck ist der Erfindung zufolge vorgesehen, daß der Podestbock mit gleichartigen Podestböcken in Längsrichtung aneinanderreihbar ist und daß seine zur Verstellung der Hubscheren dienende Schraubenspindel sich jeweils über die Länge des Podestbockes erstreckt und durch Kupplungsstücke mit benachbarten Schraubenspindeln drehfest verbindbar ist.

Da die Podestböcke aus Sicherheitsgründen in der jeweiligen Höheneinstellung zuverlässig mechanisch arretiert werden müssen, liegt der Erfindung ferner noch die Aufgabe zugrunde, die Podestböcke mit einer Zentralverriegelung zu versehen, die eine reihenweise Höhenverstellung der Podestböcke durch beispielsweise nur eine Person ermöglicht. Der Erfindung zufolge ist deshalb bei Podestböcken, bei denen die beweglichen oberen Enden der Stützscheren federbelastende Rastzapfen tragen, welche durch eine Verstelleinrichtung gegen die Federkraft aus Rastöffnungen der Seitenholme des Oberrahmens herausziehbar und auch in entriegelter Stellung des Podestbockes vorübergehend arretierbar sind, vorgesehen, daß die Rastzapfen über Bowdenzüge an eine zentrale Zugstange angebunden sind, welche durch einen zugeordneten Sperrklinkenhandhebel oder durch einen motorischen Verstellantrieb verstellbar sind. Nach weiteren Merkmalen der Erfindung sind die Zugstangen aneinandergereihter Podestböcke miteinander kuppelbar. Durch diese Maßnahmen ist es möglich, bei einer Höhenverstellung zunächst die Stützscheren von z. B. fünf hintereinander gereihten Podestböcken zu entriegeln, dann mit den Hubscheren die Höhenverstellung vorzunehmen und nachträglich die Stützscheren wieder in der neuen Höheneinstellung zu arretieren, was von nur einer einzigen Person vorgenommen werden kann, die nunmehr nacheinander die Verriegelungseinrichtung und die Höhenverstelleinrichtung betätigen kann.

Die Erfindung wird im folgenden anhand der Zeichnung näher erläutert, in der zeigt
Fig. 1 einen höhenverstellbaren Podestbock nach der Erfindung, in ausgefahrenem Zustand,
Fig. 2a den Podestbock nach Fig. 1 in zusammengeklappter Stapelhöhe,
Fig. 2b in einer Darstellung analog Fig. 2a ein abgewandeltes Ausführungsbeispiel,
Fig. 3 in einer Ansicht auf die Unterseite die Plattformen zweier aneinandergereihter Podestböcke mit Zentralentriegelungseinrichtung,
Fig. 4 ein Kupplungsdetail gemäß Position IV in Fig. 3, %
Fig. 5 ein Detail gemäß Position V in Fig. 3,
Fig. 6 einen Sperrklinkenhebel, der bei Position VI an die Zentralverriegelungseinrichtung nach Fig. 3 anzusetzen ist,
Fig. 7 in Seitenansicht eine Hubschere für eine Podestbockplattform, in ausgefahrener Stellung,
Fig. 8 die Hubschere nach Fig.7 in ihrer tiefsten, zusammengeklappten Stellung,
Fig. 9 in einer perspektivischen Darstellung eine Antriebsspindel für Hubscheren zusammen mit Querstreben für die Kraftübertragung an die unteren Schenkelenden der Hubscheren,
Fig. 10 in einer schematischen Darstellung eine abgewandelte Ausführungsform einer Hubschere in Seitenansicht und
Fig. 11 ein weiteres Ausführungsbeispiel einer Hubschere.

Der in Fig. 1 perspektivisch, unter Fortlassung der Plattform 1 (vergleiche auch Fig. 2) dargestellte Podestbock besteht aus einem die Plattform 1 tragenden Oberrahmen 2, einem bodenseitigen Unterrahmen 3 und vier Y-förmigen Stützscheren 4, welche jeweils mit einem ihrer Scherenschenkel 5, 6 an übereinanderliegenden Punkten 7, 8 an dem Oberrahmen 2 und dem Unterrahmen 3 angelenkt sind, wobei der obere bewegliche Schenkel 9 jeweils längs der Seitenholme 10 des Oberrahmens 2 verschiebbar geführt ist. Die beweglichen Schenkel 9 tragen jeweils federbelastete Rastzapfen 11, welche in Langlöcher 12 der Seitenholme selbsttätig einrasten und den Podestbock in der gewählten Höheneinstellung sicher arretieren. Die Rastzapfen 11 sind durch Bowdenzüge 13 aus den Arretierlöchern 12 zwecks Vorbereitung einer Höhenverstellung herausziehbar. Ein solcher Podestbock ist beispielsweise sehr ausführlich in der DE-C-2 305 145 erläutert.

Der Podestbock ist mit einer gesonderten Höhenverstelleinrichtung ausgerüstet, welche zwei mittig unter der Plattform des Podestbokkes nebeneinander angeordnete X-förmige Scheren 14, 15 aufweist, deren Schenkelenden mit oberen Laufrollen 16 und mit unteren Laufrollen 17 versehen sind, denen am Oberrahmen 2 bzw. an der Plattform 1 Führungsschienen 18 und am Unterrahmen 3 Führungsschienen 19 zugeordnet sind. Die unteren Laufrollen 17 der beiden Scheren 14, 15 sind paarweise durch jeweils eine Querachse 20, 21 miteinander verbunden, welche ein mit einer Gewindebohrung versehenes Druckstück 22, 23 tragen. Die beiden mit gegenläufigem Innengewinde versehenen Druckstücke 22, 23 werden von einer Schraubenspindel 24 durchsetzt, deren Längshälften ebenfalls gegenläufiges Gewinde aufweisen. Die Schraubenspindel ist in Lagerbökken 25 am Unterrahmen 3 gelagert und kann entweder durch einen Motor 26 oder durch einen Ratschenhebel 27 gedreht werden. Mittels der Schraubspindel 24 kann der Podestbock - bei entriegelten Stützscheren 4 - zwischen den Stellungen nach den Fig. 1 und 2a auf und ab verstellt werden. Um ein Hochfahren aus der tiefsten Stellung nach Fig. 2a zu erleichtern, sind die Hubscheren 14, 15 im Bereich ihres mittigen Gelenkes 28 durch in dieser Grundstellung komprimierte Hubfedern 29 nach oben hin belastet, wobei die Kraft der Feder entsprechend 90% des von den Hubscheren anzuhebenden Gewichtes ausgelegt ist.

Während beim Ausführungsbeispiel nach den Fig. 1 und 2 die oberen Arme der Hubscherenschenkel kürzer als die unteren Arme sind, ist in Fig. 2b eine Ausführungsform skizziert, bei der alle Arme 30 der Hubscheren gleich lang bemessen sind.

Um mehrere, in Längsrichtung hintereinander gereihte Podestböcke gleichzeitig in der Höhe verstellen zu können, sind den Podestböcken Kupplungsstücke 31 zugeordnet, durch die die Schraubenspindel 24 benachbarter Podestböcke drehfest miteinander verbunden werden können.

Um bei den Podestböcken auch die Entriegelung (Zurückziehen der Rastzapfen 11) bequem - und auch für eine Vielzahl von hintereinandergereihter Podestböcken gleichzeitig - vornehmen zu können, ist die anhand der Fig. 3 bis 6 veranschaulichte Zentralentriegelungseinrichtung vorgesehen. Diese besteht aus einer unter der Plattform 1 verschieblich gelagerten Zugstange 32, welche durch einen U-förmigen Kupplungsbügel 33 jeweils mit einer Zugstange 32' eines benachbarten Podestbockes 1' verbindbar ist. Beim Ausführungsbeispiel weisen die Zugstangen 32, 32' nahe ihres Endes eine Querbohrung auf, durch die der U-förmige Kupplungsbügel 33 mit seinen beiden Schenkeln hindurchsteckbar ist. Die U-Schenkel sind wiederum mit Querbohrungen zur Aufnahme von Sicherungsstiften 34 versehen. An der Zugstange 32 sind jeweils die Seelen 35 der Bowdenzüge 13 befestigt. Die Mäntel der Bowdenzüge 13 sind nahe neben der Zugstange 32 über Lagerböckchen 36 an der Plattform 1 starr befestigt. Jede Seele 35 läuft zwischen zwei starr am Lagerböckchen 36 befestigten Führungsrollen 37 hindurch, durchsetzt eine Querbohrung der Zugstange 32 und ist an deren Rückseite durch einen Querkopf 38 befestigt. Da die Führungsrollen 37 in unmittelbarer Nachbarschaft neben der Zugstange 32 liegen, wird unabhängig von der Verschieberichtung der Zugstange 32 über die Bowdenzugseele 35 immer eine Kraft zum Zurückziehen der Tragbolzen 11 aus den Arretierlöchern 12 ausgeübt.

Zum Verstellen der Zugstange 32, bei der die Kraft der Belastungsfedern aller Rastzapfen 11 überwunden werden muß, kann das in Fig. 6 veranschaulichte Werkzeug verwendet werden, welches als ein Sperrklinkenhebel 39 ausgebildet ist. Das Hilfswerkzeug besitzt einen U-förmigen Grundkörper 40, welcher mit der U-Öffnung über den Rand der Plattform 1 gesetzt wird. Am gegenüberliegenden Ende ist in vertikalen Wangen 41 des Grundkörpers 40 eine Achse 42 gelagert, um welche ein durch ein Rohrstück 43 verlängerbarer Hebel 44 schwenkbar gelagert ist, der an seinem unteren verlängerten Ende eine angelenkte Lasche 45 trägt, die über einen Bügel 33 (vergleiche auch Fig. 4) mit dem Ende der Zugstange 32 koppelbar ist. Auf der Achse 42 sitzt ferner ein Klinkenrad 46, welches durch eine zugfederbelastete Sperrklinke 47 gegen ein Drehen entgegen dem Uhrzeigersinn blockiert ist.

Zur Vornahme einer Höhenverstellung einer Reihe aneinander angeschlossener Podestböcke werden zunächst durch Einschalten z. B. des Elektromotores 26 die Hubscheren 14, 15 aller Podestböcke so weit ausgefahren, bis diese Hubscheren die Plattformen etwas angehoben haben, so daß die Rastzapfen 11 entlastet im mittleren Bereich der zugehörigen Langlöcher 12 liegen. Anschließend wird der Sperrklinkenhebel 39 nach Fig. 6 an die Zugstange 32 angesetzt, und durch Einwärtsdrücken des Rohres 43 in Richtung des Pfeiles 48 werden sämtliche Rastzapfen 11 aus den Arretierlöchern 12 zurückgezogen. Die Sperrklinke 47 hält den Sperrklinkenhebel 39 und damit die Zugstange 32 in dieser Entriegelungsstellung fest. Nunmehr können die Hubscheren 14, 15 motorisch etwas höher als die gewünschte neue Endposition der Plattformen ausgefahren werden. Sodann wird die Klinke 47 gelöst und die Zugstange 32 somit freigegeben. Die Rastzapfen 11 werden nunmehr durch ihre Federn gegen die Seitenholme gedrückt bzw. dringen bereits bei günstiger Ausrichtung in die Rastöffnungen 12 ein. Evtl. bei der Entriegelung noch auf dem Material der Seitenholme aufsitzende Rastzapfen 11 schnappen automatisch beim nachfolgenden Absenken der Hubscheren 14, 15 in ihre zugehörigen Langlöcher 12 ein, wonach dann die Hubscheren 14, 15 wieder völlig von der Plattform 1 gelöst werden, so daß die Belastungen der Plattform später nur von den Stützscheren 4 getragen werden.

Die Erfindung ist selbstverständlich nicht auf das dargestellte Ausführungsbeispiel beschränkt. Beispielsweise können statt einer zentralen Spindel 24 auch zwei parallele Spindeln zur Verstellung der Hubscheren 14, 15 vorgesehen werden. Ferner kann statt einer Entriegelung mittels eines mechanischen Hilfsgerätes gemäß Fig. 6 auch ein elektrischer oder elektromagnetischer Antrieb für die Entriegelung vorgesehen werden. Wegen einer möglichen Fehlbetätigung einer durch Knopfdruck oder Schalterbetätigung auslösbaren Entriegelungseinrichtung ist jedoch dem Einsatz eines nach Durchführung einer Höhenverstellung wieder wegnehmbaren Hilfsgerätes der Vorzug zu geben, da so ein unbefugtes oder ungewolltes Entriegeln ausgeschlossen ist.

In den Fig. 7 und 8 sind schematisch die Plattform 1, der Oberrahmen 2 und der Fußrahmen 3 des Podestbockes angedeutet. Zur Höhenverstellung des Podestbockes dienen zwei, parallel nebeneinander angeordnete Hubscheren 49 - nur eine ist in den Fig. 1 und 2 zu sehen -, die zusätzlich zu den Stützscheren des Podestbockes vorgesehen sind. Die Schenkel 50, 51 der Hubscheren tragen an ihren Enden jeweils Laufrollen 52, 53, 54, 55.

Fig. 9 zeigt die unteren Laufrollen 52, 52' und 54, 54' der beiden in Fig. hintereinander liegenden Hubscheren. Diese Laufräder sind zusammen mit den unteren Enden der Hubscherenschenkel 50, 50', 51,51' mittels Achsbolzen 56, 56' in rahmenförmigen Querstreben 57, 58 gelagert, welche von der Antriebsschraubenspindel 24, die zwei gegenläufige Gewindeabschnitte besitzt, durchsetzt ist. Die beiden gegenläufigen Gewindeabschnitte der Spindel 24 sind jeweils in Gewindestücken 22, 23 aufgenommen, die fest an die Längsholme der Querstreben 57, 58 angeschweißt sind. Die Spindel 24 liegt in der gleichen Horizontalebene wie die Achsbolzen 56,56'.

Die Mittelachsen der unteren Achsbolzen 56 stellen die Punkte P1 dar, in denen die über die Spindel ausgeübte Antriebskraft in die Scheren 50, 51 eingeleitet wird. Beim Ausführungsbeispiel nach den Fig. 7 und 8 stellen die Mittelachsen der oberen Radlagerbolzen die Punkte P2 dar, an denen die Scheren 50, 51 ihre Kraft an die Räder 53, 55 weiterleiten. Wie aus den Fig. 7 und 8 ersichtlich ist, liegen bei den Hubscheren das mittlere Hubscherengelenk 59 oberhalb der Verbindungslinie V zwischen dem Kraftangriffspunkt P1 und Kraftabgabepunkt P2 jedes Hubscherenschenkels. Daraus ergibt sich auch in der tiefsten Stellung nach Fig. 8 noch ein günstiger Momentenarm für ein erstes Hochfahren der Hubscheren. Die Scherenschenkel 50, 51 weisen jeweils die Form langgestreckter Rhomben auf, wobei das mittlere Gelenk 59 nahe der oberen mittigen Rhombusecke angeordnet ist.

Beim Ausführungsbeispiel nach Fig. 10 sind abgewinkelte Scherenschenkel 60, 61 vorgesehen, die an ihren oberen Enden Gleitstücke 62 zur Abstützung der Plattform 1 tragen. Die Kraftabgabepunkte P2 liegen hier also an den Berührungsstellen der Gleitstücke mit der Plattform 1. Auch hier liegt das mittlere Gelenk 59' oberhalb der Verbindungslinie V zwischen Kraftangriffspunkt P1 und Kraftabgabepunkt P2.

Beim Ausführungsbeispiel nach Fig. 11 tragen die Scherenschenkel 63, 64 an ihren oberen Enden wiederum Laufrollen 65, 66, so daß hier die oberen Kraftabgabepunkte P2 der Scherenschenkel wieder mit den Achsen der Laufräder 65, 66 zusammenfallen. Der mittlere Gelenkpunkt 59" der Scherenschenkel 63, 64 liegt hier bei tiefster Scherenstellung annähernd in der g!eichen Horizontalebene wie die Kraftabgabepunkte P2 und zugleich auf der Verbindungslinie von Kraftangriffspunkt P1 und Berührungspunkt P3 von Laufrad 66 an der Plattform 1.

## Patentansprüche

1. Höhenverstellbarer Podestbock für Theaterbühnen oder dgl., mit einer von einem Oberrahmen (2) getragenen Plattform (1), mit an den Ecken des Oberrahmens (2) angelenkten arretierbaren Stützscheren (4) und mit einer motorisch oder durch Körperkraft antreibbaren, einen Schraubenspindelantrieb aufweisende Höhenverstelleinrichtung,` dadurch gekennzeichnet, daß die beweglichen oberen Enden der Stützscheren (4) Rastzapfen (11) tragen, welche durch eine Verstelleinrichtung aus Rastöffnungen (12) der Seitenholme (10) des Oberrahmens (2) herausziehbar sind, daß die Rastzapfen (11) auch in entriegelter Stellung des Podestbockes vorübergehend arretierbar sind, und daß die Höhenverstelleinrichtung zusätzliche, unter der Plattform (1) angeordnete Hubscheren (14, 15) aufweist, die - in Abwechslung mit den Stützscheren (4) - die Plattform (1) nur während der Höhenverstellung tragen.

2. Podestbock nach Anspruch 1, dem Hubfedern zugeordnet sind, welche in der niedrigsten Podestbockstellung komprimiert sind, dadurch gekennzeichnet, daß das mittige Gelenk (28) der Hubscheren (14, 15) in seiner tiefsten Stellung auf den komprimierten Hubfedern (29) aufliegt.

3. Podestbock nach den Ansprüchen 1 oder 2, dadurch gekennzeichnet, daß er mit gleichartigen in Längsrichtung aneinanderreihbar ist und daß seine zur Verstellung der Hubscheren (14, 15) dienende Schraubenspindel (24) sich jeweils über die Länge des Podestbockes erstreckt und durch Kupplungsstücke (31) mit benachbarten Schraubenspindein drehfest verbindbar ist.

4. Podestbock nach Anspruch 3, dadurch gekennzeichnet, daß die Rastzapfen (11) über Bowdenzüge (13) an eine zentrale Zugstange (32) angebunden sind, welche durch einen zugeordneten Sperrklinkenhandhebel (39) verstellbar ist.

5. Podestbock nach den Ansprüchen 3 und 4, dadurch gekennzeichnet, daß die Zugstangen (32) aneinandergereihter Podestböcke miteinander kuppelbar sind.

## Claims

1. A vertically adjustable platform-trestle for theatre stages or the like comprising a platform (1) carried by a top frame (2), arrestable supporting scissors (4) articulated to the corners of the top frame (2) and a means for vertical adjustment having a manually actuated or motor operated screw spindle drive characterised in that the movable upper ends of the supporting scissors (4) are provided with detent pins (11) which can be pulled out of retaining holes (12) of the lateral spars (10) of the top frame (2), in that the detent pins (11) can be temporarily arrested even in an unlocked position of the platform-trestle, and in that the means for vertical adjustment is additionally provided with lifting scissors (14, 15) arranged below the platform (1) which - alternating with the supporting scissors (4) - uphold the platform (1) only during the vertical adjustment operation.

2. Platform-trestle according to claim 1 provided with elevating springs compressed in the lowest position of the platform-trestle characterised in that the central joints (28) of the lifting scissors (14, 15) are resting in their lowest position upon the compressed elevating springs (29).

3. Platform-trestle according to the claims 1 or 2 characterised in that it can be with like ones adjacently arranged in series in a longitudinal direction and in that its screw spindle (24) serving for the adjustment of the lifting scissors (14, 15) extends respectively ever the whole length of the platform-trestle and can be joined with adjacent screw spindles by coupling members (31) to enable a simultaneous rotation.

4. Platform-trestle according to claim 3 characterised in that the detent pins (11) are tied by Bowden cables (13) to a central tie rod (32) adjustable by a related click-and-pawl hand lever (39).

5. Platform-trestle according to the claims 3 and 4 characterised in that the tie rods (32) of the platform-trestle adjacently arranged in series can be coupled to each other.

## Revendications

1. Plate-forme à tréteau déplacablé en hauteur pour scènes de théâtre ou analogues, comportant une plate-forme (1) portée par un cadre supérieur (2), des ciseaux de support blocables (4) articulés aux coins de ce cadre supérieur (2) et un moyen de réglage en hauteur pouvant être actionné par un moteur ou par la force musculaire et présentant un mécanisme à vis, caractérisée par le fait que les extrémités supérieures mobiles des ciseaux de support (4) portent des tenons d'arrêt (11) qui peuvent être dégagés, par un moyen de manoeuvre, d'ouvertures d'arrêt (12) des longerons (10) du cadre supérieur (2), que ces tenons d'arrêt (11) peuvent être arrêtés temporairement, y compris quand la plate-forme (1) est débloquée, et que le moyen de réglage en hauteur présente, en plus, des ciseaux élévateurs (14, 15) placés sous la plate-forme (1) qui, en alternance avec les ciseaux de support (4), supportent la plate-forme (1) seulement pendant le réglage en hauteur.

2. Plate-forme selon la revendication 1, à laquelle sont adjoints des ressorts élévateurs qui sont comprimés quand la plate-forme (1) est la plus basse, caractérisée par le fait que l'articulation du milieu (28) des ciseaux élévateurs (14, 15), dans sa position la plus basse, repose sur les ressorts élévateurs (29) comprimés.

3. Plate-forme selon l'une des revendications 1 et 2, caractérisée par le fait qu'elle peut être alignée dans la direction longitudinale avec des plate-formes identiques et que sa vis (24) servant à la manoeuvre des ciseaux élévateurs (14, 15) s'étend sur toute sa longueur et peut être accouplée en rotation à des vis voisines par des éléments d'accouplement (31).

4. Plate-forme selon la revendication 3, caractérisée par le fait que les tenons d'arrêt (11) sont liés par des câbles Bowden (13) à une barre centrale de traction (32) qui peut être manoeuvrée par un levier à main à cliquet (39) adjoint.

5. Plate-forme selon les revendications 3 et 4, caractérisée par le fait que les barres de traction (32) de plate-formes alignées peuvent être accouplées.
